# EUROPÄISCHE PATENTSCHRIFT

(11) **EP 2 405 229 B1**
(45) Veröffentlichungstag und Bekanntmachung des Hinweises auf die Patenterteilung: **04.01.2017**
(21) Anmeldenummer: 10008164.5
(22) Anmeldetag: 05.08.2010
(51) Int. Cl.: F42B 3/195, F42B 3/12, F42D 1/04

(54) **Verbessertes Zündsystem für pyrotechnische Gegenstände**
Improved ignition system for pyrotechnical objects
Système d'allumage amélioré pour objets pyrotechniques

(30) Priorität: 09.07.2010 DE 202010010098 U
(43) Veröffentlichungstag der Anmeldung: 11.01.2012
(73) Patentinhaber: Jarkow, Christoph, 34549 Edertal Hemfurth (DE)
(72) Erfinder: Jarkow, Christoph, 34549 Edertal Hemfurth (DE); Wendzik, Frank, 35104 Lichtenfels (DE)
(74) Vertreter: Sroka, Peter-Christian

(56) Entgegenhaltungen:
- EP-A2- 2 048 471
- DE-A1- 1 927 907
- DE-A1-102007 049 070
- FR-A- 1 000 774
- US-A- 2 476 370

## Beschreibung

Die Erfindung betrifft einen Verbindungskörper für ein Zündsystem für pyrotechnische Gegenstände, das mittels einer elektrisch angesteuerten und Hitze erzeugenden Zündpille zündet, gemäß dem Oberbegriff des Patentanspruchs 1.

Bei einem in der EP 2 048 471 A2 beschriebenen Verbindungskörper liegt ein die Funktion einer Zündpille ausübender Zünder in einer Zündkammer einer Feuerwerkszündschnur gegenüber. In der Zündkammer ist eine Anfeuerungsmasse vorgesehen. Da gemäß dieser Druckschrift die Anfeuerungsmasse von dem Benutzer vor, während und/oder nach dem Einlegen der Zündschnur beispielsweise durch Einschütten eingebracht werden kann, dürfte es sich um eine schüttfähige Anzündungsmasse handeln.

Bei einem in der DE 10 2007 094 070 A1 beschriebenen Verbindungskörper ohne elektrische Zündpille sind zwei teilweise nebeneinander geführte, sich überlappende Zündschnüre in dem Überlappungsbereich in eine schüttfähige Anfeuerungsmasse eingebettet, die entweder von einem Benutzer vor dem Einlegen der Zündschnüre in den Verbindungskörper eingeschüttet sein oder fest an der Innenwandung des Verbindungskörpers vorliegen kann.

Bei einer in der DE 19 27 907 A1 beschriebenen pyrotechnischen Zündeinrichtung ist ein die Funktion einer Zündpille ausübender elektrischer Brückenzünder innerhalb einer im Wesentlichen zylindrischen Hülse aus Pappe oder Kunststoff untergebracht. Um eine sichere Zündung der brennbaren Masse eines Feuerwerkskörpers sicherzustellen, ist dem Brückenzünder eine Anfeuerungsmasse zugeordnet, die innen oder außen an der Hülse angebracht sein kann und den mehr oder weniger schwachen Zündstrahl des Brückenzünders in verstärken soll. Die Hülse ist beispielsweise mit ihrem vom Brückenzünder abgewandten Ende in eine feuchte Mischung aus Schwarzpulver und Bindemittel, z.B. Dextrin, eingetaucht und daraus wieder herausgezogen worden, wobei anschließend der an der Hülse haftende Überzug getrocknet wird, so dass das Schwarzpulver-Bindemittel-Gemisch das vordere Hülsenende in nachteiliger Weise propfenartig verschließen kann.

Bei einer in der US 2,476,370 A beschriebenen Zündvorrichtung für Feuerwerkskörper ist eine gepresste Anzündcharge aus Kaliumnitrat und Magnesiumpulver in einer Hülse untergebracht. Oberhalb der Anzündcharge befindet sich eine Anzündmasse, die aus einer lockeren Mischung aus Blei, Silenium, Magnesium und Kaliumnitrat bestehen kann. In diese Anzündmasse ist eine an zwei Leitungsdrähte angeschlossene Zündbrücke bzw. Zündpille eingebettet. Die Zündpille 5 dient ausschließlich zur Zündung der zusammengepressten Anzündcharge. Bei einem derartigen Feuerwerkskörper soll die Zündung nahezu zündungsfrei, d.h. augenblicklich erfolgen.

Bei den bekannten Verbindungskörpern ist ein zuverlässiges Überspringen eines Zündfunkens von der Zündpille auf die Zündschnur eines pyrotechnischen Gegenstandes nicht gewährleistet. Bei den Systemen, bei denen von dem Benutzer eine Anfeuerungsmasse in den Verbindungskörper eingehüllt werden soll, besteht ein gewisses Gefahrenmoment.

Der Erfindung liegt die Aufgabe zugrunde, einen verbesserten Verbindungskörper für ein Zündsystem und damit ein verbessertes Zündsystem zu schaffen, das die pyrotechnischen Gegenstände verlässlich zündet und trotzdem einfach aufgebaut ist.

Vorteile der Erfindung:
Diese Aufgabe wird gelöst durch die Merkmale gemäß dem Kennzeichen des Patentanspruchs 1.

Durch die Verwendung einer Anfeuerungsmasse, die aus wenigstens zwei Komponenten besteht, die zweischichtig auf die Innenwand des Verbindungskörpers aufgetragen sind, ist eine zuverlässige Positionierung der beiden Anfeuerungsmasse-Komponenten gewährleistet und damit auch eine zuverlässige, insbesondere auch gefahrlose Zündung des Zündsystems.

Bevorzugte Ausführungsformen der Erfindung sind in Unteransprüchen behandelt.

Die Zündleistung einer Zündpille reicht aus, die erste schneller zündbare Anfeuerungsmassen-Komponente durch einen zeitlich kurzen Zündfunken zu zünden, um anschließend die weniger schnell zündende Komponente zu zünden, bei der das Abbrennen wenigstens so lange dauert, bis die Zündschnur verlässlich gezündet hat. Die relative Zuordnung der beiden Anfeuerungsmasse-Komponenten sichert eine zuverlässige Zündung der Zündschnur.

Die am Anfang der Zündung stehende Zündpille erzeugt beispielsweise eine zeitlich äußerst kurze Brenntemperatur von 1000 Grad Celsius, während einer Zeitdauer von 20 ms. Damit ergibt sich eine Zündleistung von 20 Sekundengrad. Die nächsthöhere Zündungsstufe wird durch die erste Komponente, nämlich insbesondere eine Schwarzpulverkomponente gebildet, die direkt durch die Zündpille gezündet wird. Das Schwarzpulver brennt beispielsweise während einer halben Sekunde bei einer Temperatur von 800 Grad Celsius, woraus sich eine Zündleistung von 400 Sekundengrad ergibt, also das zwanzigfachen der Zündleistung der Zündpille. Die Schwarzpulverladung zündet ihrerseits eine zweite Komponente, nämlich insbesondere eine Bengalpaste, die einen relativ großflächigen Kontakt mit der Zündschnur hat. Die Bengalpaste wird bei der obengenannten Zündleistung des Schwarzpulvers sicher gezündet.

Die Bengalpaste brennt über einen Zeitraum von 8 Sekunden bei einer Temperatur von ca. 600 Grad Celsius. Dies entspräche einer Zündleistung von 4800 Sekundengrad und entspricht damit etwa dem zwölffachen der Zündleistung des Schwarzpulvers. Diese große Zündleistung stellt sicher, dass die Zündschnur sicher angebrannt wird, so dass eine sichere Zündung des Feuerwerkskörpers oder, bei Anschluss eines Sprengkörpers, die Zündung des Sprengkörpers zuverlässig erfolgt.

Die beiden Komponenten sind vorzugsweise in streifenförmiger Ausbildung auf die Innenwand des Verbindungskörpers aufgetragen.

In bevorzugten Ausführungsformen kann die Anfeuerungsmasse die gesamte Innenlänge des vorzugsweise röhrchenförmigen Verbindungskörpers ausfüllen oder sich zumindest entlang des Innenmantelbereichs auf der gesamten Länge zwischen Zündpille und Zündschnur erstrecken.

In bevorzugter Weise besteht die erste Komponente im Wesentlichen aus Schwarzpulver.

In bevorzugter Weise enthält die zweite Komponente im Wesentlichen Bengalpaste oder Streichholzpaste.

Die Komponente mit der hohen Brennleistung, vorzugsweise Bengalpaste, haftet direkt auf der Innenseite des Verbindungskörpers. Auf dieser aufgebracht und in Brennkontakt mit der Zündpille stehend ist die erste Komponente, vorzugsweise in Form einer Schwarzpulverschicht, vorhanden.

Der Verbindungskörper kann vorzugsweise auch mehrere Zündschnüre aufnehmen. Zu diesem Zweck kann auch das Innere des Hohlraums des Anzündröhrchens mit Stegen versehen sein, die vom inneren Randbereich des Röhrchens radial in Richtung Mitte des Röhrchens verlaufen und mit Bengalpaste überzogen sind. Auch diese Bereiche sind durchgängig mit Bengalpaste verbunden, die räumlich direkt mit der ersten Komponente eng benachbart sind, damit sie gezündet werden können.

Der Verbindungskörper ist vorzugsweise in seiner Längsrichtung aufklappbar, wobei ein Rastmechanismus vorgesehen sein kann, der wenn eingerastet, die Geschlossenstellung des

Verbindungskörpers gewährleistet. Diese Konstruktion besitzt den Vorteil, dass die eine oder mehrere Zündschnüre in Ruhe eingelegt werden kann, ihre Position geprüft werden kann und gleichsam die Zündpille ebenso eingelegt und deren Position ebenfalls überprüft werden kann. Sollte sich der Feuerwerker dann entschließen, doch einen anderen Feuerwerkskörper durch dieses Zündsystem zu zünden, so kann er die Rastung wieder öffnen und die Zündschnur entfernen, wodurch die Anordnung deutlich flexibler in der Handhabung durch den Feuerwerker wird.

In bevorzugter Weise besteht das erfindungsgemäße Anfeuerungsröhrchen aus transparentem Kunststoff und beide Zündkomponenten sind verschiedenfarbig eingefärbt. Dadurch ist eine visuelle Kontrolle daraufhin möglich, ob die Zündpille in innigem Kontakt mit der ersten Komponente und die Zündschnur in innigem Kontakt mit der zweiten Komponente steht, und ob die erste Komponente und die zweite Komponente untereinander ebenfalls in innigem Kotakt stehen, so dass ein jeweiliger Brennkontakt zwischen Zündpille und erster Komponente bzw. erster Komponente und zweiter Komponente und zweiter Komponente und Zündschnur vorhanden ist.

### ZEICHNUNGEN

Ausführungsbeispiele der Erfindung sind in den Zeichnungen dargestellt und in der Beschreibung näher beschrieben.
Figur 1 zeigt im Axialschnitt des erfindungsgemäßen Verbindungskörpers in Form eines "Anzündröhrchens" mit in den Verbindungskörper eingelegter Zündpille zum Zeitpunkt der Zündung der Zündpille durch einen elektrischen Impuls, wobei die Pfeile die Hitzewirkung schematisch illustrieren sollen;
Figur 2 ist eine Darstellung gemäß Figur 1, nachdem die Zündpille abgebrannt ist und eine Schwarzpulverschicht als erste Komponente Hitze entwickelt (siehe die Pfeile);
Figur 3 zeigt eine Darstellung gemäß Figur 2, nachdem die erste Komponente abgebrannt ist und die zweite Komponente abbrennt, zu einem Zeitpunkt im Intervall zwischen 0,5 Sekunden und 2 Sekunden.

Gemäß Figur 1 enthält der vorzugsweise röhrchenförmige Verbindungskörper als Anfeuerungsmasse einen innen liegenden Streifen 17 aus zwei übereinander angeordneten, zündverstärkenden Materialien 26 und 28. Der Verbindungskörper besteht in bevorzugter Weise aus unelastisch verformbaren, nicht brechbaren Materialien, vorzugsweise Weichmetalle, unelastisch verformbarem Kunststoff oder einem Drahtgeflecht mit einer wasserabweisenden Hülle.

Ein an die Zündschnur 12 anschließbarer Feuerwerkskörper 10 ist schematisiert dargestellt.

Die Länge des Verbindungskörpers 14 beträgt in diesem Ausführungsbeispiel zwischen 4 und 6 cm, sein Durchmesser beträgt etwa 2 mm innen und 3 mm außen.

Der Verbindungskörper 14 in Form eines Röhrchens hat vorzugsweise einen runden Querschnitt.

Die zündverstärkende Anfeuerungsmasse, die die Zündbrücke zwischen der Zündpille 18 und der Zündschnur 12 bildet, befindet sich als zweiteilige Beschichtung im Innenraum des Verbindungskörpers 14 und erstreckt sich im Wesentlichen über dessen gesamte Länge. Die zweite Komponente 26 der zündverstärkenden Anfeuerungsmasse ist als Basisschicht auf der Innenseite des Verbindungskörpers 14 aufgebracht. Direkt auf dieser Komponente 26 aufgebracht oder getrennt über einen geeigneten Haftvermittler befindet sich die erste Komponente 28, vorzugsweise eine Schwarzpulvermischung, die in eine geeignete Trägersubstanz integriert ist.

Die unter der ersten Komponente 28 liegende zweite Komponente 26 ist die auf dem Innenmantel des Verbindungskörpers 14 aufgebracht. Diese Schicht 26 besteht vorzugsweise aus Bengalpaste.

In Figur 1 ist die Zündposition der Zündpille 18 durch die gestrichelte Linie 22 gekennzeichnet, ebenso die Zündposition für die Zündschnur 12 durch die gestrichelte Linie 24.

Wenn die Zündpille 18 durch einen elektrischen Impuls gezündet wird, erzeugt die Zündpille 18 eine sehr kurzzeitige Hitzeentwicklung, einen sogenannten Hitzepuls, der in der Zeichnung mit Pfeilen dargestellt ist. Dieser Hitzepuls ist ausreichend, um die erste Komponente 28, d.h. die Schwarzpulverschicht, zu zünden, da die Zündpille sich in unmittelbarer Nähe zu der Schwarzpulverschicht befindet. Die Zündschnur 12 ist zwar mit ihrem freien Ende ebenfalls nah an der Zündpille 18 angeordnet, wobei die Zündpille nicht die Zündschnur 12 direkt entzünden muss, was einen tiefgreifenden Vorteil gegenüber dem Stand der Technik darstellt.

Die Zündpille zündet zum Zeitpunkt t=0 Sekunden und bleibt im brennenden Zustand bis ca. 0,2 ms später. Diese kurze Zeitspanne ist ausreichend, um die erste Komponente 28 zu entzünden.

Die Fortsetzung des Zündvorgangs ist in den Figuren 2 und 3 dargestellt:
Figur 2 zeigt den Zustand nachdem die Zündpille abgebrannt ist und eine Schwarzpulverschicht als erste Komponente 28 Hitze entwickelt (siehe die Pfeile);

In einem Zeitraum von t=0,2 ms bis etwa 0,502 s, was also einer halben Sekunde entspricht, brennt die Schwarzpulverschicht ab. Sie erzeugt innerhalb dieser halben Sekunde eine relativ hohe Brenntemperatur, die im Stande ist, die zweite Komponente 26 zu entzünden.

Figur 3 zeigt den Zustand, nachdem die erste Komponente 28abgebrannt ist und die zweite Komponente 26 des zündverstärkenden Materials in Form von Bengalpaste abbrennt, zu einem Zeitpunkt im Intervall zwischen 0,5 Sekunden und zwei Sekunden.

Die senkrecht nach unten verlaufenden Pfeile in der Zündschnur 12 sollen symbolisieren, dass die Zündschnur Feuer gefangen hat und sich das Feuer in Richtung dieser Pfeile ausbreitet, die Zündschnur also wunschgemäß abbrennt.

## Patentansprüche

1. Verbindungskörper (14) für eine Zündsystem (8) für pyrotechnische Gegenstände, das mittels einer elektrisch angesteuerten und Hitze erzeugenden Zündpille (18) zündet, wobei der Verbindungskörper (14) eine solche Form und Funktionalität aufweist,
a1) dass er anbringbar ist an der Zündschnur (12) des pyrotechnischen Gegenstandes,
a2) dass er die Zündpille (18) und die Zündschnur (12) des pyrotechnischen Gegenstandes zündwirksam verbinden kann,
a3) indem er die Zündpille (18) samt elektrischer Zuleitung in unmittelbarer Nähe zu der Zündschnur (12) des pyrotechnischen Gegenstandes mittels Fixierungsmitteln fixiert halten kann,
b) wobei eine zusätzlich zur Zündpille vorgesehene, die Zündung verstärkende Anfeuerungsmasse derart in/an dem Verbindungskörper vorgesehen ist, dass die Anfeuerungsmasse in Brennkontakt zu der Zündpille und der Zündschnur liegt,
**dadurch gekennzeichnet, dass** die Anfeuerungsmasse wenigstens zwei Komponenten (26, 28) aufweist, derart, dass eine erste schneller zündbare Komponente (28) durch einen zeitlich kurzen Zündfunken der Zündpille (18) zündbar ist und in Brennkontakt mit einer zweiten, weniger schnell zündenden Komponente (26) wenigstens so lange brennt, bis die zweite Komponente gezündet hat, und wobei das Abbrennen dieser zweiten Komponente (26) wenigstens so lange dauert, bis die Zündschnur (12) gezündet hat, und dass die beiden Komponenten (28 und 26) zweischichtig auf die Innenwand des Verbindungskörpers aufgetragen sind, und dass die zweite Komponente (26) als Basisschicht auf der Innenseite des Verbindungskörpers (14) aufgebracht ist.

2. Verbindungsköper nach Anspruch 1, **dadurch gekennzeichnet, dass** die beiden Komponenten (26; 28) in streifenförmiger Ausbildung auf die Innenwand des Verbindungskörpers (14) aufgetragen sind.

3. Verbindungskörper nach Anspruch 1 oder 2, **dadurch gekennzeichnet, dass** die erste Komponente (28) eine Schwarzpulver-Komponente ist.

4. Verbindungskörper nach einem der Ansprüche 1 bis 3, **dadurch gekennzeichnet, dass** die zweite Komponente (26) ausgewählt ist aus der Gruppe von Bengalpaste und/oder Streichholzpaste.

5. Verbindungskörper nach einem der Ansprüche 1 bis 4, **dadurch gekennzeichnet, dass** die ersten und zweiten Komponenten (26; 28) der Anfeuerungsmasse im Inneren des Verbindungskörpers (14) in Form von Streifen angeordnet sind, die sich von der Zündposition der Zündpille (18) bis hin zur Zündposition der Zündschnur (12) erstrecken.

6. Verbindungskörper nach einem der Ansprüche 1 bis 5, **dadurch gekennzeichnet, dass** die erste Komponente (28) in Form eines Schwarzpulver-Ringstreifens im Bereich der Zündpille (18) den gesamten Innenmantelbereich des Verbindungskörpers (14) ausfüllt.

7. Verbindungskörper nach Anspruch 6, **dadurch gekennzeichnet, dass** sich der Schwarzpulver-Ringstreifen an einer oder mehreren Stellen streifenartig in Richtung Zündschnur (12) fortsetzt.

8. Verbindungskörper nach einem der Ansprüche 1 bis 7, **dadurch gekennzeichnet, dass** er aus transparentem Kunststoff besteht und dass die beiden Komponenten (26; 28) verschiedenfarbig eingefärbt sind, um eine visuelle Kontrolle daraufhin zu ermöglichen, ob die Zündpille (18) in innigem Kontakt mit der ersten Komponente (28) und die Zündschnur (12) in innigem Kontakt mit der zweiten Komponente (26) steht, und ob die erste Komponente (28) und die zweite Komponente (26) untereinander ebenfalls in innigem Kontakt stehen.

9. Verbindungskörper nach einem der Ansprüche 1 bis 8, **dadurch gekennzeichnet, dass** die erste Komponente (28) auf der zweiten Komponente (26) getrennt über einen geeigneten Haftvermittler aufgebracht ist.

10. Verbindungskörper nach einem der Ansprüche 1 bis 9, **dadurch gekennzeichnet, dass** der Verbindungskörper (14) die Form eines Röhrchens hat.

## Claims

1. Connector body (14) for an ignition system (8) for pyrotechnic articles, which ignition system (8) ignites by means of an electrically triggered and heat generating ignitor, whereby the connector body (14) has a shape and a functionality such
a1) that it can be fastened to the match cord (12) of the pyrotechnic article,
a2) that it can connect the ignitor (18) with the match cord (12) of the pyrotechnic article ready for ignition of the ignitor (18),
a3) that it can fixedly mount the ignitor (18) and the electrical feed line in close proximity to the match cord (12) of the pyrotechnic article by means of fixing means,
b) whereby an ignition composition is provided additionally to the ignitor (18) for enhancing the ignition in/at the connector body such that the ignition composition is positioned in inflammable contact relatively to the ignitor and the match cord
**characterized in that** the ignition composition contains at least two constituents (26, 28) such that a first constituent (28) which is rapidly ignitable by a temporally short ignition spark and which is in inflammable contact with the second constituent (26) which is less rapidly ignitable than the first constituent, burns at least such a long time until the second constituent has ignited, and whereby the burning of this second constituent continues at least such a long time until the match cord has ignited, and **in that** the two constituents (28 and 26) are applied to the inner wall of the connector body in two layers and **in that** the second constituent (26) is applied as a base layer to the inner side of the connector body (14).

2. Connector body according to claim 1, **characterized in that** the two constituents (26; 28) are applied to the inner wall of the connector body (14) in an arrangement of strips.

3. Connector body according to claim 1 or 2, **characterized in that** the first constituent (28) is a black powder constituent.

4. Connector body according to one of the claims 1 to 3, **characterized in that** the second constituent (26) is selected from the group of Bengali ignition paste and/or match ignition paste.

5. Connector body according one of the claims 1 to 4, **characterized in that** the first and second constituents (26; 28) of the ignition composition are applied to the interior of the connector body (14) in the form of strips extending from the ignition position of the ignitor (18) to the ignition position of the match cord (12).

6. Connector body according to one of the claims 1 to 5, **characterized in that** the first constituent in the region of the ignitor (18) fills out the complete region of the inner wall of the connector body (14) in the form of a black powder ring strip.

7. Connector body according to claim 6, **characterized in that** the black powder ring strip continues at one or more positions in the form of strips in the direction towards the match cord (12).

8. Connector body according to one of the claims 1 to 7, **characterized in that** it consists of a transparent synthetic material and that the two constituents (26; 28) are coloured in different colours to enable a visual control, whether the ignitor (18) is in close contact with the first constituent (28) and whether the match cord (12) is in close contact with the second constituent (26) and whether the first constituent (28) and the second constituent (26) are in close contact with each other.

9. Connector body according to one of the claims 1 to 8, **characterized in that** the first constituent (28) is applied to the second constituent (26) separated by an appropriate bonding agent.

10. Connector body according to one of the claims 1 to 9, **characterized in that** the connector body (14) has the form of a small tube.

## Revendications

1. Corps de connexion (14) pour un système d'allumage (8) pour articles pyrotechniques qui allume au moyen d'une pastille d'allumage (18), qui est commandée électriquement et produit chaleur, le corps de connexion (14) ayant une forme et une fonctionnalité tellement
a1) qu'il peut être installer à la mèche du article pyrotechnique (12),
a2) qu'il peut raccorder la pastille d'allumage (18) avec la mèche pour provoquer l'allumage,
a3) qu'il peut fixer la pastille d'allumage (18) avec la conduite électrique à proximité immédiate de la mèche de l'article pyrotechnique au moyen des matériels de fixation,
b) et que outre la pastille d'allumage pour renforcer l'allumage une composition d'allumage est prévue, dans le/au corps de connexion de telle manière que la composition d'allumage est en contact inflammable avec la pastille d'allumage et la mèche,
**caractérisé en ce que** la composition d'allumage contient au moins deux composants (26, 28) de telle manière, qu'un premier composant (28), qui est inflammable rapidement par une temporellement brève étincelle d'allumage, et qui est en contact inflammable avec un deuxième composant (26), qui est moins rapidement inflammable que le premier composant, brûle au moins aussi longtemps jusqu'à le deuxième composant (26) est allumé, **en ce que** le deuxième composant brûle au moins aussi longtemps jusqu'à la mèche (12) et allumée, et **en ce que** les deux composants (28, 26) sont appliqués à deux couches sur la face intérieure du corps de connexion, et **en ce que** le deuxième composant est appliqué sur la partie intérieure du corps de connexion (14) comme couche de base.

2. Corps de connexion selon la revendication 1, **caractérisé en ce que** les deux composants 826 ; 28) sont appliqués sur la face intérieure du corps de connexion (14) sous la forme des rayures.

3. Corps de connexion selon la revendication 1 ou 2, **caractérisé en ce que** le première composant (28) est un composant de poudre noire.

4. Corps de connexion selon l'une de revendications 1 à 3, **caractérisé en ce que** le deuxième composant (26) et choisi de la groupe d'une pâte bengali et/ou d'une pâte d'allumette.

5. Corps de connexion selon l'une de revendications 1 à 4, **caractérisé en ce que** les premières et les deuxième composants (26 ; 28) de la composition d'allumage sont disposés dans l'intérieure du corps de connexion (14) sous la forme des rayures, qui s'étendent de la position de la pastille d'allumage (18) jusqu'à la position d'allumage de la mèche (12).

6. Corps de connexion selon l'une des revendications 1 à 5, caractérisé en ce le premier composant (28) occupe dans la région de la pastille d'allumage (18) la région totale de l'intérieure du corps de connexion (14) sous forme d'une rayure annulaire de poudre noire.

7. Corps de connexion selon la revendication 6, **caractérisé en ce que** la rayure annulaire de poudre noire continue dans une ou plusieurs positions sous forme des rayures dans la direction de la mèche.

8. Corps de connexion selon l'une des revendications 1 à 7, **caractérisé en ce qu'**il consiste en matière plastique et que les deux composants (26 ; 28) ont des couleurs différentes pour rendre possible un contrôle visuel, si la pastille d'allumage (18) est en contact intime avec le premier composant (28) et si la mèche (12) est en contact intime avec le deuxième composant (26), et si le premier composant (28) est en contact intime aussi avec le deuxième composant (26).

9. Corps de connexion selon l'une des revendications 1 à 8, **caractérisé en ce que** le premier composant (28) est appliqué sur le deuxième composant (26) séparé par un agent adhésif approprié.

10. Corps de connexion selon l'une des revendications 1 à 9, **caractérisé en ce que** le corps de connexion (14) a la forme d'un petit tuyau.
